# EUROPÄISCHE PATENTSCHRIFT

(11) **EP 2 827 442 B1**
(45) Veröffentlichungstag und Bekanntmachung des Hinweises auf die Patenterteilung: **14.12.2016**
(21) Anmeldenummer: 14002187.4
(22) Anmeldetag: 26.06.2014
(51) Int. Cl.: H01Q 1/22, H01Q 1/52

(54) **Datensender eines Messdaten-Erfassungsgerätes**
Data transmitter of a metering device
Émetteur de dispositif de dosage

(30) Priorität: 18.07.2013 DE 102013012041
(43) Veröffentlichungstag der Anmeldung: 21.01.2015
(73) Patentinhaber: Diehl Metering Systems GmbH, 90451 Nürnberg (DE)
(72) Erfinder: Sonnenberger, Michael, DE - 90419 Nürnberg (DE); Bahr, Stefanie, DE - 90455 Nürnberg (DE)
(74) Vertreter: Diehl Patentabteilung

(56) Entgegenhaltungen:
- WO-A1-2013/187013
- WO-A2-2012/059302
- US-A1- 2012 313 824

## Beschreibung

Die Erfindung betrifft ein Messdaten-Erfassungsgerät mit einem Datensender gemäß dem Oberbegriff des Patentanspruches 1.

Der Einsatz eines derartigen Messdaten-Erfassungsgerätes ist etwa in der DE 10 2004 061 742 A1 in Zusammenhang mit dem Erfassen von Verbrauchsdaten beschrieben, die vor Ort von einem Zähler oder dergleichen Verbrauchs-Messgerät für Fluide (etwa für Warmwasser-Durchlauf oder für Gasabnahme) akkumuliert und in ein per Funk von Zeit zu Zeit an eine Auswertezentrale zu übermittelndes Datentelegramm umkodiert werden. Der Datensender arbeitet typischerweise im VHF-Bereich, im Frequenzband zwischen 169,400 und 169,475 MHz entsprechend einer Wellenlänge um 1,76 Meter.

Für universellen Einsatz selbst unter räumlich beengten Gegebenheiten soll das Erfassungsgerät möglichst kleinbauend ausgelegt sein, weshalb der verfügbare Platz für den Schaltungsaufbau zur Messdatenerfassung und -kodierung sowie für den Datensender beschränkt ist und insbesondere keine der Wellenlänge entsprechende Auslegung einer planaren Vollantenne zulässt. Deshalb wird die Antenne in der Praxis verkürzt, nämlich als Halbwellen-, bevorzugt sogar als Viertelwellenlängen-Dipol dimensioniert; und dann ausgestattet mit einer an ihren Fußpunkt angeschlossenen, elektrisch leitfähigen Gegenmasse (auch als Groundplane bezeichnet), die den periodischen Stromfluss aufnimmt, der bei einer Vollantenne jeweils in den anderen (nun aber fehlenden) Antennenast hinein verlaufen würde. Als solche Gegenmasse wird die Kupferkaschierung einer Leiterplatte herangezogen; insoweit aus deren Kaschierung nicht die Leiterbahnen freigespart sind, die für die Schaltungsfunktionen zum Erfassen und Kodieren sowie Aussenden insbesondere von Verbrauchsdaten benötigt werden.

Solche Auslegung hat sich im praktischen Einsatz an sich bewährt. Allerdings wird die resultierende Antennenimpedanz vom Metallvolumen eines in der Nähe betriebenen Messgerätes wie eines Gaszählers abträglich beeinflusst. Die Folge ist eine verringerte Effizienz hinsichtlich des Wirkungsgrades der Antenne. Solche Einflüsse können auch schwankend und deshalb schlecht kompensierbar sein; so wenn in das Erfassungsgerät außer dem Datensender samt seiner Antenne auch ein Messgerät integriert ist, dessen Masse zwar an sich vorbekannt sein mag - aber mit dem Anschluss von metallenen Rohrleitungen schwankt. Und wenn das Erfassungsgerät zu externer Bestückung mit einem Messgerät ausgelegt ist, dann ändert sich dessen für die Antennenfunktion abträgliche Metallmasse mit dem Zählermodell, an welches das Erfassungsgerät gerade appliziert wird.

Aus der US 2012/0313824 A1 ist ein Gaszähler mit einem Funkmodul bekannt, in welchem eine bestückte Leiterplatte vorgesehen ist, auf deren einer Seite eine Flächenantenne und auf deren anderer Seite eine geerdete Platte angeordnet und kontaktiert sind.

In der WO 2012/059302 A1 ist ein Antennenmodul beschrieben, welches eine rechtwinklig ausgebildete Antenne aufweist, welche mit einem ihrer Schenkel wiederum rechtwinklig auf einer als Grundplatte dienenden elektrischen Leiterplatte angeordnet ist. Die Antenne ist über ein Übertragungskabel an eine ebenfalls auf einer Leiterplatte angeordneten Prozessoreinheit angeschlossen.

In Erkenntnis der genannten Gegebenheiten liegt vorliegender Erfindung die technische Problemstellung zugrunde, den abträglichen Einfluss elektrisch leitender Massen in der funktionsbedingten Umgebung der verkürzten Antenne eines Datensenders zu verringern.

Diese Aufgabe ist gemäß den im Hauptanspruch angegebenen wesentlichen Merkmalen gelöst. Danach ist bei der externen, elektrisch leitenden Masse des Messgerätes, insbesondere eines Fluid-Zählers, und der Antenne des Datensenders im Erfassungsgerät eine an die Leiterplatten-Gegenmasse angeschlossene elektrisch leitende Zusatzmasse angeordnet, die etwa aus einer metallischen Folie oder Scheibe besteht. Solch eine flächenförmige Zusatzmasse ist vorzugsweise zwischen der Antennenstruktur und der Masse des Messgerätes angeordnet. Sie erstreckt sich in der Projektion wenigstens über die Gesamtfläche der Antennengeometrie auf ihrem Antennen-Substrat unter elektrisch isolierendem Abstand parallel zu diesem. Durch eine derartige Zusatzmasse wird der von externen elektrisch leitenden Gegenständen herrührende abträgliche Einfluss auf die effektive Antennenleistung minimiert.

Hinsichtlich Weiterbildungen und Abwandlungen der erfindungsgemäßen Lösung und zu näherer Erläuterung auch ihrer Vorteile wird auf nachstehende Beschreibung eines unter Beschränkung auf das Funktionswesentliche nicht maßstabsgerecht abstrahiert skizzierten bevorzugten Ausführungsbeispieles verwiesen. Die einzige Figur der Zeichnung veranschaulicht die Lage der Schaltungs-Gegenmasse und der Zusatzmasse in Bezug auf die Antenne und auf die Masse eines Fluidzählers als Messgerät.

In oder wie skizzieret an das Gehäuse eines Erfassungsgerätes 11 ist das metallische Gehäuse eines Messgerätes 12, etwa eines Zählers für den Durchfluss eines gasförmigen oder flüssigen Fluides, montiert. Eine Aufbereitungs-Schaltung 13 saldiert Verbrauchsdaten, die zu Datentelegrammen kodiert werden, um sie diskontinuierlich von einem Datensender 14 über eine Antenne 15 an einen mobilen oder stationären Empfänger (nicht dargestellt) abzustrahlen.

Die Geometrie der Antenne 15 ist im Interesse geringer Abmessungen des Erfassungsgerätes 11 im Vergleich zur Wellenlänge der Sendeträgerfrequenz verkürzt ausgelegt und deshalb mit ihrem Fußpunkt 16 an eine Gegenmasse 17 in Form elektrisch leitender Flächenbereiche der Kaschierung 18 einer Leiterplatte 19 angeschlossen. Bei der Gegenmasse 17 kann es sich um Bereiche der Kaschierung 18 handeln, die nicht durch die Schaltungs-Leiterbahnen belegt sind. Stattdessen oder zusätzlich kann die Gegenmasse 17 durch eine ununterbrochene Kaschierung 18 auf der von den Leiterbahnen abgelegenen Rückseite der Leiterplatte 19 realisiert sein. Im Übrigen ist die Leiterplatte 19 mit der Aufbereitungs-Schaltung 13 und dem Datensender 14 ausgestattet.

Die Schaltungs-Leiterplatte 19 und ein Substrat 20 zur Aufnahme der planaren Geometrie der Antenne 15 sind wie skizziert im Erfassungsgerät 11 in dem Sinne nebeneinander angeordnet, dass sie in der Projektion einander nicht überlappen.

Der Metallmasse des Messgerätes 12 gegenüber ist die Antenne 15 in dem Sinne gewissermaßen abgeschirmt, dass eine vorzugsweise flächige, starre oder flexible Zusatzmasse 21 aus elektrisch leitendem Material in den Ausdehnungen von wenigstens etwa des Antennen-Substrates 20 in das Erfassungsgerät 11 zusätzlich eingebaut ist. Diese Zusatzmasse 21 erstreckt sich in Freiraum zwischen der Antenne 15 und der innerhalb oder außerhalb des Erfassungsgerät-Gehäuses 22 gelegenen metallenen Masse des Messgerätes 12. Dabei ist die Zusatzmasse 21, einschließlich ihres Anschlusses an die Gegenmasse 17 auf der Leiterplatte 19, unter möglichst großem Abstand zur Antenne 15 und ihrer Speiseleitung vom Datensender 14 her in das Erfassungsgerät 11 eingebaut, weil das Einflüsse auf die Bandbreite und die Sendeleistung der Antenne 15 minimiert.

Beim Datensender 14 eines Erfassungsgerätes 11 für insbesondere Fluid-Verbrauchsdaten, der mit einer verkürzten, an eine Gegenmasse 17 angeschlossenen VHF-Antenne 15 ausgestattet ist, ist also erfindungsgemäß, zum Stabilisieren der Antennenfunktion unabhängig vom Einfluss der metallischen Massen von intern der extern betriebenen Fluid-Messgeräten 12, an die Gegenmasse 17 eine ebenfalls elektrisch leitende, folien- oder scheibenförmige Zusatzmasse 21 angeschlossen, welche abseits des Datensenders 14 zwischen der Antenne 15 und dem Messgerät 12 gelegen ist und möglichst in der Projektion über die Fläche des Antennen-Substrates 20 hinausragt.

### Bezugszeichenliste

- 11: Erfassungsgerät (für 12)
- 12: Messgerät (in oder an 11)
- 13: Aufbereitungs-Schaltung (in 11 für 14)
- 14: Datensender (in 11)
- 15: Antenne (von 14)
- 16: Fußpunkt (von 15 an 19)
- 17: Gegenmasse (an 16; bei 13)
- 18: Kaschierung (von 19; für 13 und für 17)
- 19: Leiterplatte (mit 18; für 13 und für 14)
- 20: Substrat (für 15)
- 21: Zusatzmasse (zwischen 12 und 15; an 17)
- 22: Gehäuse (von 11)

## Patentansprüche

1. Messdaten-Erfassungsgerät (11) mit einem Datensender (14) mit einer verkürzten, an eine elektrisch leitende Gegenmasse des Messdaten-Erfassungsgeräts (17) angeschlossenen VHF-Antenne (15), wobei im Erfassungsgerät (11) an die Gegenmasse (17) eine elektrisch leitende Zusatzmasse des Messdaten-Erfassungsgeräts (21) angeschlossen ist, die Gegenmasse (17) und die Antenne (15) derart nebeneinander angeordnet sind, dass sie in der Projektion einander nicht überlappen, und die Zusatzmasse (21) sich in der Projektion wenigstens über die Gesamtfläche der Antennengeometrie unter elektrisch isolierendem Abstand parallel zu dieser erstreckt und unter Abstand zur Antenne (15), samt deren Speisung vom Datensender (14) her, an die Gegenmasse (17) angeschlossen ist.

2. Messdaten-Erfassungsgerät (11) nach dem vorangehenden Anspruch, **dadurch gekennzeichnet, dass** als Zusatzmasse (21) eine flexible oder starre elektrisch leitende Scheibe vorgesehen ist.

3. Messdaten-Erfassungsgerät (11) nach einem der vorangehenden Ansprüche, **dadurch gekennzeichnet, dass** die Gegenmasse (17) etwa parallel zu einem Substrat (20) für die Geometrie der Antenne (15) angeordnet ist.

4. Messdaten-Erfassungsgerät (11) nach einem der vorangehenden Ansprüche **dadurch gekennzeichnet, dass** die Gegenmasse (17) ein Bereich der Kaschierung (18) einer Leiterplatte (19) ist, der nicht von dem Datensender (14) oder von einer Aufbereitungs-Schaltung (13) für Messwerte belegt ist.

5. Messdaten-Erfassungsgerät (11) nach dem vorangehenden Anspruch, **dadurch gekennzeichnet, dass** die Gegenmasse (17) eine Kaschierung auf der Rückseite einer Schaltungs-Leiterplatte (19) ist.

6. Verwendung eines Messdaten-Erfassungsgerätes (11) nach einem der vorang henden Ansprüche mit einem Messgerät (12), **dadurch gekennzeichnet, dass** die Zusatzmasse (21) zwischen der Antenne (15) und dem innerhalb oder
außerhalb des Erfassungsgerät-Gehäuses (22) angeordneten Messgerät (12) gelegen ist.

## Claims

1. Measured data acquisition device (11) comprising a data transmitter (14) with a shortened VHF antenna (15) connected to an electrically conducting ground plane of the measured data acquisition device (17), wherein in the acquisition device an electrically conducting additional mass of the measured data acquisition device (21) is connected to the ground plane (17), the ground plane (17) and the antenna (15) are arranged next to one another in such a way that in projection they do not overlap one another, and in projection the additional mass (21) extends at least over the entire area of the antenna geometry, parallel thereto at an electrically isolating distance, and is connected to the ground plane (17) at a distance from the antenna (15), together with the feed thereof from the data transmitter (14).

2. Measured data acquisition device (11) according to the preceding claim, **characterized in that** a flexible or rigid electrically conducting sheet is provided as the additional mass (21).

3. Measured data acquisition device (11) according to one of the preceding claims, **characterized in that** the ground plane (17) is arranged approximately parallel to a substrate (20) for the geometry of the antenna (15).

4. Measured data acquisition device (11) according to one of the preceding claims, **characterized in that** the ground plane (17) is a region of the lamination (18) of a printed circuit board (19) that is not covered by the data transmitter (14) or by a conditioning circuit (13) for measured values.

5. Measured data acquisition device (11) according to the preceding claims, **characterized in that** the ground plane (17) is a lamination on the rear side of a switching printed circuit board (19).

6. Use of a measured data acquisition device (11) according to one of the preceding claims comprising a measuring device (12), **characterized in that** the additional mass (21) is situated between the antenna (15) and the measuring device (12) arranged inside or outside the housing (22) of the acquisition device.

## Revendications

1. Appareil d'acquisition de données de mesure (11), comprenant un émetteur de données (14) muni d'une antenne VHF raccourcie, raccordée à une masse homologue électriquement conductrice de l'appareil d'acquisition de données de mesure (17), une masse supplémentaire (21) électriquement conductrice de l'appareil d'acquisition de données de mesure étant raccordée à la masse homologue (17) dans l'appareil d'acquisition (11), la masse homologue (17) et l'antenne (15) étant disposées l'une à côté de l'autre de telle sorte qu'elles ne se chevauchent pas mutuellement en projection, et la masse supplémentaire (21) en projection s'étendant au moins au-dessus de la surface totale de la géométrie de l'antenne à un écart électriquement isolant parallèlement à celle-ci et étant raccordée à la masse homologue (17) à distance de l'antenne (15), ainsi que de son alimentation depuis l'émetteur de données (14).

2. Appareil d'acquisition de données de mesure (11) selon la revendication précédente, **caractérisé en ce que** la masse supplémentaire (21) présente est une plaque flexible ou rigide électriquement conductrice.

3. Appareil d'acquisition de données de mesure (11) selon l'une des revendications précédentes, **caractérisé en ce que** la masse homologue (17) est disposée approximativement en parallèle à un substrat (20) pour la géométrie de l'antenne (15).

4. Appareil d'acquisition de données de mesure (11) selon l'une des revendications précédentes, **caractérisé en ce que** la masse homologue (17) est une zone de la stratification (18) d'un circuit imprimé (19) qui est n'est pas occupée par l'émetteur de données (14) ou par un circuit de conditionnement (13) pour les valeurs mesurées.

5. Appareil d'acquisition de données de mesure (11) selon l'une des revendications précédentes, **caractérisé en ce que** la masse homologue (17) est une stratification sur le côté arrière d'un circuit imprimé (19).

6. Utilisation d'un appareil d'acquisition de données de mesure (11) selon l'une des revendications précédentes avec un appareil de mesure (12), **caractérisée en ce que** la masse supplémentaire (12) se trouve entre l'antenne (15) et l'appareil de mesure (12) disposé à l'intérieur ou à l'extérieur du boîtier d'appareil d'acquisition (22).
